# EUROPÄISCHE PATENTSCHRIFT

(11) **EP 1 906 701 B1**
(45) Veröffentlichungstag und Bekanntmachung des Hinweises auf die Patenterteilung: **30.01.2013**
(21) Anmeldenummer: 07117401.5
(22) Anmeldetag: 27.09.2007
(51) Int. Cl.: H04R 25/00

(54) **Verfahren zum halbautomatischen Einstellen einer Hörvorrichtung und entsprechende Hörvorrichtung**
Method for semi-automatic adjustment of a hearing device and corresponding hearing device
Procédé de réglage semi-automatique d'un dispositif auditif et dispositif auditif correspondant

(30) Priorität: 29.09.2006 DE 102006046316
(43) Veröffentlichungstag der Anmeldung: 02.04.2008
(73) Patentinhaber: Siemens Audiologische Technik GmbH, 91058 Erlangen (DE)
(72) Erfinder: Kornagel, Ulrich, Dr., 91052 Erlangen (DE)
(74) Vertreter: Maier, Daniel Oliver

(56) Entgegenhaltungen:
- EP-A1- 0 814 634
- EP-A2- 1 432 282
- DE-B3-102004 025 691

## Beschreibung

Die vorliegende Erfindung betrifft ein Verfahren zum Einstellen einer Hörvorrichtung durch automatisches Analysieren einer Hörsituation, in der sich die Hörvorrichtung befindet, und ein automatisches Einstellen eines Parameters der Signalverarbeitungseinrichtung der Hörvorrichtung in Abhängigkeit von der Hörsituation in einem ersten Parameterbereich. Darüber hinaus betrifft die vorliegende Erfindung eine entsprechende Hörvorrichtung mit derartigen Analyse- und Einstellmöglichkeiten. Unter dem Begriff Hörvorrichtung wird hier insbesondere ein Hörgerät verstanden. Unter die Definition fallen aber auch beliebige andere Kommunikationssysteme tragbarer und nicht tragbarer Art, bei denen das Hören eine wesentliche Rolle spielt, wie beispielsweise Headsets und Kopfhörer.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Indem-Ohr-Hörgeräte (IdO) und Concha-Hörgeräte bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Kommunikationssysteme im Allgemeinen, nicht nur Hörgeräte, sollen möglichst situationsangepasst arbeiten. In einer Störschall behafteten Umgebung soll z. B. ein Störgeräuschreduktionsalgorithmus automatisch aktiviert werden.

Grundsätzlich gilt, dass Algorithmen zur Verbesserung des Klangeindrucks, der Sprachverständlichkeit oder zur Sicherstellung eines Systemverhaltens (z. B. Feedback-Kompensator) nur soweit aktiviert und mit einer bestimmten Stärke wirksam werden, wie die Situation es fordert, da die Algorithmen auch nachteiliges Verhalten zeigen können. Die negativen Auswirkungen sollen die positiven nie überwiegen.

Beispielsweise sollte ein Geräuschreduktionsalgorithmus, ein Richtmikrofon oder ein Feedbackkompensator (im unterkritischen Fall) nicht aktiviert sein, wenn der Hörgeräteträger in einem Konzert sitzt. In dieser Situation würde ein Geräuschreduktionsalgorithmus das Nutzsignal angreifen und Artefakte erzeugen. Ein Richtmikrofon würde den räumlichen Klangeindruck unerwünscht verändern. Ein Feedbackkompensator würde unerwünschte Artefakte erzeugen.

Weiterhin gibt es Situationen, in denen diese Algorithmen zwar aktiviert werden, aber nur schwach wirken sollen. Wann welche Systemparameter-Einstellungen wirksam werden sollen, damit das Hörgerät möglichst hohe Akzeptanz findet, kann letztlich nur der Hörgeräteträger individuell entscheiden.

In bisher bekannten Systemen werden entweder mittlere Parametereinstellungen vorgegeben, die einen Kompromiss darstellen, oder es sind Klassifikatoren vorgesehen, die auf der Grundlage von objektiven Merkmalen entscheiden und das System entsprechend steuern. Die subjektive Empfindung wird in der normalen Betriebsphase dann nicht mehr berücksichtigt.

Aus der Druckschrift EP 0 814 634 A1 ist ein programmierbares Hörgerätesystem zum Ermitteln optimaler Parametersätze bei einem Hörhilfegerät bekannt. Das Hörgerätesystem umfasst neben dem Hörhilfegerät selbst eine Anpasseinrichtung, die im Wesentlichen einen ersten Speicher für mehrere zur Auswahl stehende Parametersätze für jede von mehreren Hörsituationen und eine Eingabeeinrichtung zum Auswählen einer aktuell vorliegenden Hörsituation sowie eines der mehreren für diese Hörsituation zur Auswahl stehenden Parametersätze aufweist. Darüber hinaus besitzt sie einen zweiten Speicher für Zuordnungsdaten, die die für jede Hörsituation ausgewählten Parametersätze betreffen. Zum Ermitteln je eines optimalen Parametersatzes für mehrere Hörsituationen wird im Wesentlichen vorgeschlagen, während einer Optimierungsphase jeder aktuell auftretenden Hörsituation einen jeweils benutzerspezifisch optimalen Parametersatz zuzuordnen und nach der Optimierungsphase die ermittelten Zuordnungsdaten zur Bestimmung je eines optimalen Parametersatzes für jede Hörsituation auszuwählen.

Weiterhin ist aus der Patentschrift DE 10 2004 025 691 B3 ein Hörhilfegerät mit einer Bedieneinrichtung bekannt. Die akustische Hörumgebung, in der sich das Hörhilfegerät befindet, wird analysiert und in Abhängigkeit der dadurch erkannten Hörsituation wird wenigstens einem Bedienelement eine von der jeweiligen Hörsituation abhängige Einstellfunktion zugeordnet. Die Einstellmöglichkeit des Hörhilfegeräts wird dadurch auf die für die jeweilige Hörsituation sinnvollen Einstellmöglichkeiten begrenzt.

Aus der Druckschrift EP 1 432 282 A2 ist ein Verfahren zum Anpassen eines Hörgeräts an eine momentane akustische Umgebungssituation sowie ein entsprechendes Hörgerätesystem bekannt. Im Hörgerät wird ein zur Umgebungssituation gehörender, im Hörgerät gespeicherter Parametersatz eingestellt. Parameter des eingestellten Parametersatzes lassen sich mittels eines durch den Hörgeräteträger betätigbaren Eingabeteils gemäß dem Hörerwunsch des Hörgeräteträgers verstellen.

Die Aufgabe der vorliegenden Erfindung besteht darin, das subjektive Empfinden beim Einstellen der Hörvorrichtung besser zu berücksichtigen.

Erfindungsgemäß wird hierzu bereitgestellt ein Verfahren zum Einstellen einer Hörvorrichtung durch automatisches Analysieren einer Hörsituation, in der sich die Hörvorrichtung befindet und automatisches Einstellen eines Parameters der Signalverarbeitungseinrichtung der Hörvorrichtung in Abhängigkeit von der Hörsituation in einem ersten Parameterbereich sowie manuelles Einstellen des Parameters der Signalverarbeitungseinrichtung auf einen Wert in einem zweiten Parameterbereich außerhalb des ersten Parameterbereichs, wobei das automatische Einstellen in dem ersten Parameterbereich hierdurch beendet wird, wobei eine Akzeptanz- oder eine Wahrnehmbarkeitsschwelle für einen Artefakt bei der Signalverarbeitung vorgegeben wird, für das automatische Einstellen der erste Parameterbereich so vorgegeben wird, dass der Artefakt unter der Akzeptanz- oder Wahrnehmbarkeitsschwelle liegt, und beim manuellen Einstellen im zweiten Parameterbereich der Artefakt über der Akzeptanz- oder Wahrnehmbarkeitsschwelle liegt.

Darüber hinaus wird erfindungsgemäß bereitgestellt eine Hörvorrichtung mit einer Signalverarbeitungseinrichtung, einer Analyseeinrichtung zum automatischen Analysieren einer Hörsituation, in der sich die Hörvorrichtung befindet, und einer Einstelleinrichtung zum automatischen Einstellen eines Parameters der Signalverarbeitungseinrichtung in Abhängigkeit von der analysierten Hörsituation in einem ersten Parameterbereich, in dem ein Artefakt der Signalverarbeitung der Signalverarbeitungseinrichtung unter einer vorgegebenen Akzeptanz- oder Wahrnehmbarkeitsschwelle liegt, wobei die Einstelleinrichtung zum manuellen Einstellen des Parameters der Signalverarbeitungseinrichtung auf einen Wert in einem zweiten Parameterbereich außerhalb des ersten Parameterbereichs ausgelegt ist, und der Artefakt in dem zweiten Parameterbereich über der Akzeptanz- oder Wahrnehmbarkeitsschwelle liegt.

Darüber hinaus wird erfindungsgemäß bereitgestellt eine Hörvorrichtung mit einer Signalverarbeitungseinrichtung, einer Analyseeinrichtung zum automatischen Analysieren einer Hörsituation, in der sich die Hörvorrichtung befindet, und einer Einstelleinrichtung zum automatischen Einstellen eines Parameters der Signalverarbeitungseinrichtung in Abhängigkeit von der analysierten Hörsituation in einem ersten Parameterbereich, wobei die Einstelleinrichtung zum manuellen Einstellen des Parameters der Signalverarbeitungseinrichtung auf einen Wert in einem zweiten Parameterbereich außerhalb des ersten Parameterbereichs ausgelegt ist.

In vorteilhafter Weise erfolgt damit die Steuerung der Hörvorrichtung bzw. Kommunikationssystems halbautomatisch. Die Wirkungsstärke der Leistungsmerkmale der Hörvorrichtung kann somit individuell zu jedem Zeitpunkt angepasst werden, wodurch die subjektiven Eindrücke besser berücksichtigt werden. Somit kann die volle Wirkungsbandbreite der Algorithmen ausgeschöpft werden, was anderenfalls aufgrund der notwendig werdenden Kompromisseinstellung der Parameter nicht möglich ist. Speziell werden durch das manuelle Einstellen unter Umständen Artefakte in Kauf genommen, aber der jeweilige Algorithmus wird mit erhöhter Stärke gegenüber dem automatischen Einstellbereich betrieben.

Vorzugsweise ist der Wert in dem zweiten Parameterbereich auch veränderbar. Dies kann beispielsweise manuell und gegebenenfalls stufenlos erfolgen. Alternativ kann auch in dem zweiten Parameterbereich ein automatisches Einstellen erfolgen. Damit können Automatikfunktionen auch in einem "verbotenen" Bereich genutzt werden.

Der Wert in dem zweiten Parameterbereich kann fest in der Hörvorrichtung hinterlegt sein. Besonders vorteilhaft ist es, wenn dieser Wert als veränderbarer Softwarewert, beispielsweise bei der Grundeinstellung oder Anpassung, im Hörgerät hinterlegt wird. Auf diese Weise lässt sich beispielsweise ein Hörgerät individueller anpassen.

Der Wert in dem zweiten Parameterbereich kann auch in Abhängigkeit von einer aktuellen Hörsituation automatisch verändert werden. Damit kann eine automatische Werteeinstellung auch in Abhängigkeit einer Klassifikatorentscheidung erfolgen.

Auch der Parameter selbst, der eingestellt werden soll, kann gegebenenfalls in Abhängigkeit von einer aktuellen Hörsituation automatisch gewählt werden. Auf diese Weise lassen sich die Möglichkeiten für das halbautomatische Einstellen deutlich vermehren.

Die vorliegende Erfindung wird anhand der beigefügten Zeichnungen näher erläutert, in denen zeigen:
- FIG 1: eine Prinzipskizze des Aufbaus eines Hörgeräts;
- FIG 2: ein Blockschaltdiagramm zur prinzipiellen Darstellung der Signalverarbeitung einer erfindungsgemäßen Hörvorrichtung und
- FIG 3: eine Skizze zur Wirkungsweise des erfindungsgemäßen Verfahrens bzw. der erfindungsgemäßen Hörvorrichtung.

Die nachfolgend näher geschilderten Ausführungsbeispiele stellen bevorzugte Ausführungsformen der vorliegenden Erfindung dar.

Gemäß FIG 2 wird das Signal eines Signaleingangs SE einer Signalverarbeitung SV zugeführt. Das Ausgangssignal der Signalverarbeitungseinrichtung SV wird an einem Signalausgang SA bereitgestellt. Zur halbautomatischen Einstellung der Signalverarbeitungseinrichtung SV dient eine Analyse/Logik-Einheit AL, die auch das Signal von dem Signaleingang SE abgreift. Die Analyse/Logik-Einheit AL stellt zwei Ausgangssignale zur Verfügung: Alternative 1 und Alternative 2. Beide Alternativen stellen Parameter für die Steuerung der Signalverarbeitungseinrichtung SV dar. Mit einem manuellen Schalter S wählt der Hörgeräteträger bzw. der Nutzer des Kommunikationssystems den für ihn passenden Parameter bzw. die jeweilige Alternative aus. In dem gewählten Beispiel wird der Parameter gemäß Alternative 1 automatisch in Abhängigkeit der jeweiligen Hörsituation gewählt. Dies bedeutet, dass das Kommunikationssystem ohne Anforderung des Anwenders mit einer mittleren bzw. einer klassifikator-gesteuerten Einstellung arbeitet. Ist der Anwender mit dieser Einstellung nicht zufrieden, so kann er die Wirkungsstärke des zugrunde liegenden Algorithmus durch Betätigen des manuellen Schalters S steigern.

Das Schalten in den Alternativmodus kann auch dadurch erfolgen, dass ein Taster betätigt wird, wodurch das System in einen Auswahlmodus schaltet. Hier präsentiert es alternative Systemeinstellungen. Die gewünschte Einstellung wird durch einen erneuten Tastendruck quittiert.

Die Funktionsweise des erfindungsgemäßen Verfahrens bzw. der erfindungsgemäßen Hörvorrichtung wird nun anhand von FIG 3 näher erläutert. In dem Beispiel soll ein Geräuschreduktionsalgorithmus halbautomatisch eingestellt werden. Mit Erhöhung des Parameterwerts des Störgeräuschunterdrückungsalgorithmus sinkt der Pegel des Störgeräuschs. Gleichzeitig nimmt damit aber auch der Pegel von Artefakten zu, die sich bei der Erhöhung des Parameterwerts ergeben. In dem Bild von FIG 3 ist auch die Wahrnehmbarkeitsschwelle eingezeichnet, unterhalb der die Geräusche bzw. Artefakte nicht hörbar sind. Entsprechend dem vorliegenden Beispiel ist die automatische Signalverarbeitung so eingestellt, dass sie den Parameterwert aus einem klassischen Einstellbereich PB1 wählt. In diesem Bereich sind die Artefakte des Störgeräuschunterdrückungsalgorithmus nicht wahrnehmbar (bzw. akzeptabel, wenn es sich um die Akzeptanzschwelle handelt).

Wie die Grafik zeigt, können die nach dem Störgeräuschalgorithmus verbleibenden Störgeräusche weiter reduziert werden, indem der Parameterwert des Störgeräuschalgorithmus weiter erhöht wird. Dann sind die Artefakte jedoch wahrnehmbar und können sich beispielsweise in einem blubbernden Geräusch äu-ßern, das sich durch Aufmodulation auf ein Nutzsignal ergibt. Erfindungsgemäß entscheidet nun der Nutzer, ob die Artefakte für ihn akzeptabel sind und wählt daher manuell den Parameterbereich PB2 bzw. einen Wert daraus. Er nimmt dann also die Artefakte in Kauf und profitiert von einem geringeren Störgeräuschpegel.

In gleicher Weise kann das erfindungsgemäße Prinzip auch beispielsweise für die Sprachverständlichkeit genutzt werden. So lässt sich beispielsweise mit einem Parameter die Richtcharakteristik eines Hörgeräts erhöhen. Damit geht jedoch einher, dass in dem Ausgangssignal Tiefen immer mehr verloren gehen. In einem automatischen Stellbereich ist die Richtcharakteristik daher nur bis zu einem gewissen Grad automatisch einstellbar. Der Nutzer kann nun zugunsten einer besseren Richtwirkung in Kauf nehmen, dass Tiefen immer mehr verloren gehen. In diesem Fall würde er manuell den zusätzlichen Einstellbereich PB2 wählen.

Die erfindungsgemäße halbautomatische Steuerung erfolgt also nach dem Prinzip, dass das System zu einem oder mehreren Leistungsmerkmalen des Kommunikationssystems bzw. der Hörvorrichtung wenigstens zwei Einstellungsalternativen anbietet, aus denen der Anwender aktiv die für ihn beste auswählt. Im einfachsten Fall bietet das Gerät zwei Einstellungsalternativen an: eine "defensive" Einstellung und eine "aggressive" Einstellung. Der Anwender betätigt einen Schalter/Taster und quittiert damit für die jeweilige Hörsituation die von ihm bevorzugte Alternative.

Als Erweiterung des erfindungsgemäßen Prinzips können auch mehrere Alternativen von Einstellbereichen bzw. Einstellwerten angeboten werden. Je nach Bedienelement kann auch mindestens ein Parameter in einem Wertebereich vergleichbar einem Lautstärkesteller verändert werden. Als Bedienelement kommt prinzipiell jede Bedienerschnittstelle in Frage, z. B. Taster am Gerät, Taster an Fernbedienung, Rädchen für stufenlose Einstellung etc.

Die alternativen Parametereinstellungen können entweder fest im System hinterlegt sein oder durch eine Analyseeinheit in Kombination mit einer Logik situationsangepasst zu jedem Zeitpunkt ermittelt werden. Darüber hinaus kann die Auswahl der für dieses Konzept in Frage kommenden Leistungsmerkmale und die Auswahl der Parameter dieser Leistungsmerkmale fest vorgegeben oder vom Anwender programmierbar gehalten werden.

## Patentansprüche

1. Verfahren zum Einstellen einer Hörvorrichtung (1) durch
- automatisches Analysieren einer Hörsituation, in der sich die Hörvorrichtung (1) befindet und
- automatisches Einstellen eines Parameters der Signalverarbeitungseinrichtung (3, SV) der Hörvorrichtung (1) in Abhängigkeit von der Hörsituation in einem ersten Parameterbereich (PB1),
- manuelles Einstellen des Parameters der Signalverarbeitungseinrichtung (3, SV) auf einen Wert in einem zweiten Parameterbereich (PB2) außerhalb des ersten Parameterbereichs (PB1), wobei das automatische Einstellen in dem ersten Parameterbereich (PB1) hierdurch beendet wird,
**dadurch gekennzeichnet, dass**
- eine Akzeptanz- oder eine Wahrnehmbarkeitsschwelle für einen Artefakt bei der Signalverarbeitung vorgegeben wird,
- für das automatische Einstellen der erste Parameterbereich so vorgegeben wird, dass der Artefakt unter der Akzeptanz - oder Wahrnehmbarkeitsschwelle liegt, und
- beim manuellen Einstellen im zweiten Parameterbereich der Artefakt über der Akzeptanz- oder Wahrnehmbarkeitsschwelle liegt.

2. Verfahren nach Anspruch 1, wobei der Wert in dem zweiten Parameterbereich (PB2) verändert wird.

3. Verfahren nach Anspruch 2, wobei der Wert in dem zweiten Parameterbereich (PB2) manuell verändert wird.

4. Verfahren nach einem der vorhergehenden Ansprüche, wobei der Wert in dem zweiten Parameterbereich (PB2) fest in der Hörvorrichtung (1) hinterlegt wird.

5. Verfahren nach einem der vorhergehenden Ansprüche, wobei der Wert in dem zweiten Parameterbereich (PB2) in Abhängigkeit von einer aktuellen Hörsituation automatisch verändert wird.

6. Verfahren nach einem der vorhergehenden Ansprüche, wobei der Parameter selbst, der eingestellt werden soll, in Abhängigkeit von einer aktuellen Hörsituation automatisch gewählt wird.

7. Hörvorrichtung (1) mit
- einer Signalverarbeitungseinrichtung (3, SV),
- einer Analyseeinrichtung (AL) zum automatischen Analysieren einer Hörsituation, in der sich die Hörvorrichtung (1) befindet und
- einer Einstelleinrichtung zum automatischen Einstellen eines Parameters der Signalverarbeitungseinrichtung (3, SV) in Abhängigkeit von der analysierten Hörsituation in einem ersten Parameterbereich (PB1), wobei
- die Einstelleinrichtung zum manuellen Einstellen des Parameters der Signalverarbeitungseinrichtung (3, SV) auf einen Wert in einem zweiten Parameterbereich (PB2) außerhalb des ersten Parameterbereichs (PB1) ausgelegt ist, **dadurch gekennzeichnet, dass** im ersten Parametertereich (PB1) ein Artefakt der Signalverarbeitung der Signalverarbeitungseinrichtung unter einer vorgegebenen Akzeptanz- oder Wahrnehmbarkeitsschwelle liegt, und in dem zweiten Parameterbereich der Artefakt über der Akzeptanz - oder Wahrnehmbarkeitsschwelle liegt.

8. Hörvorrichtung nach Anspruch 7, wobei der Wert in dem zweiten Parameterbereich (PB2) veränderbar ist.

9. Hörvorrichtung nach Anspruch 7 oder 8, wobei der Wert in dem zweiten Parameterbereich (PB2) in Abhängigkeit von einer aktuellen Hörsituation automatisch veränderbar ist.

10. Hörvorrichtung nach einem der Ansprüche 7 bis 9, wobei der Parameter selbst, der einstellbar ist, in Abhängigkeit von einer aktuellen Hörsituation automatisch durch die Einstelleinrichtung einstellbar ist.

## Claims

1. Method for setting a hearing device (1) by
- the automatic analysis of hearing situation in which the hearing device (1) is located and
- the automatic setting of a parameter of the signal processing device (3, SV) of the hearing device (1) relative to the hearing situation in a first parameter range (PB1),
- manual setting of the parameter of the signal processing device (3, SV) to a value in a second parameter range (PB2) outside the first parameter range (PB1), with the automatic setting in the first parameter range (PB1) being ended by this, **characterised in that**
- an acceptance or perceptibility threshold for an artefact is specified during the signal processing,
- with the first parameter range for the automatic setting being specified so that the artefact lies below the acceptance or perceptibility threshold and
- with the artefact lying above the acceptance or perceptibility threshold during manual setting in the second parameter range.

2. Method according to claim 1, with the value in the second parameter range (PB2) being changed.

3. Method according to claim 2, with the value in the second parameter range (PB2) being manually changed.

4. Method according to one of the preceding claims, with the value in the second parameter range (PB2) being permanently stored in the hearing device (1).

5. Method according to one of the preceding claims, with the value in the second parameter range (PB2) being automatically changed relative to an actual hearing situation.

6. Method according to one of the preceding claims, with the parameter which is itself to be changed being automatically selected relative to an automatic hearing situation.

7. Hearing device (1) with
- a signal processing device (3, SV),
- an analysis device (AL) for the automatic analysis of a hearing situation in which the hearing device (1) is located and
- an adjusting device for the automatic setting of a parameter of the signal processing device (3, SV) relative to the analyzed hearing situation in a first parameter range (PB1), with
- the adjusting device being designed for manual setting of the parameter of the signal processing device (3, SV) to a value in a second parameter range (PB2) outside the first parameter range (PB1), **characterised in that** in the first parameter range (PB1) an artefact of the signal processing of the signal processing device lies below a predetermined acceptance or perceptibility threshold and in the second parameter range the artefact lies above the acceptance or perceptability threshold.

8. Hearing device according to claim 7, with the value in the second parameter range (PB2) being changeable.

9. Hearing device according to claim 7 or 8, with the value in the second parameter device (PB2) being automatically changeable relative to an actual hearing situation.

10. Hearing device according to one of claims 7 to 9, with the parameter which is itself to be set being automatically adjustable by the adjusting device relative to an actual hearing situation.

## Revendications

1. Procédé de réglage d'une prothèse ( 1 ) auditive par,
- analyse automatique d'une situation auditive dans laquelle se trouve la prothèse ( 1 ) auditive,
- réglage automatique d'un paramètre du dispositif ( 3, SV ) de traitement du signal de la prothèse ( 1 ) auditive en fonction de la situation auditive dans une première plage ( PB1 ) de paramètre,
- réglage manuel du paramètre du dispositif ( 3, SV ) de traitement du signal à une valeur dans une deuxième plage ( PB2 ) de paramètre à l'extérieur de la première plage ( PB1 ) de paramètre, le réglage automatique dans la première plage ( PB1 ) de paramètre mettant fin ainsi au réglage automatique dans la première plage ( PB1 ) de paramètre,
**caractérisé en ce que**
- on prescrit un seuil d'acceptation ou un seuil de perception d'un artéfact dans le traitement du signal,
- pour le réglage automatique de la première plage de paramètre, on prescrit que l'artéfact est en dessous du seuil d'acceptation ou du seuil de perception, et
- dans le réglage manuel de la plage de paramètre l'artéfact est au dessus du seuil d'acceptation ou du seuil de perception.

2. Procédé suivant la revendication 1, dans lequel on modifie la valeur dans la deuxième plage ( PB2 ) de paramètre.

3. Procédé suivant la revendication 2, dans lequel on modifie manuellement la valeur dans la deuxième plage ( PB2 ) de paramètre.

4. Procédé suivant l'une des revendications précédentes, dans lequel on mémorise de manière fixe dans la prothèse ( 1 ) auditive la valeur dans la deuxième plage ( PB2 ) de paramètre.

5. Procédé suivant l'une des revendications précédentes, dans lequel on modifie automatiquement la valeur dans la deuxième plage ( PB2 ) de paramètre en fonction d'une situation auditive présente.

6. Procédé suivant l'une des revendications précédentes, dans lequel le paramètre soi-même, qui doit être réglé, est choisi automatiquement en fonction d'une situation auditive présente.

7. Prothèse ( 1 ) auditive comprenant
- un dispositif ( 3, SV ) de traitement du signal,
- un dispositif ( AL ) d'analyse automatique d'une situation auditive dans laquelle se trouve la prothèse ( 1 ) auditive et
- un dispositif de réglage automatique d'un paramètre du dispositif ( 3, SV ) de traitement du signal en fonction de la situation auditive analysée dans une première plage ( PB1 ) de paramètre, dans laquelle
- le dispositif de réglage est conçu pour le réglage manuel du paramètre du dispositif ( 3, SV ) de traitement du signal à une valeur dans une deuxième plage ( PB2 ) de paramètre à l'extérieur de la première plage ( PB1 ) de paramètre, **caractérisée en ce que** dans la première plage ( PB1 ) de paramètre un artéfact du traitement du signal du dispositif de traitement du signal est en dessous d'un seuil prescrit d'acceptation ou d'un seuil prescrit de perception et dans la deuxième plage de paramètre l'artéfact est dessus du seuil d'acceptation du seuil de perception.

8. Prothèse auditive suivant la revendication 7, dans laquelle la valeur dans la deuxième plage ( PB2 ) de paramètre peut être modifiée.

9. Prothèse auditive suivant la revendication 7 ou 8, dans laquelle la valeur dans la deuxième plage ( PB2 ) de paramètre peut être modifiée automatiquement en fonction d'une situation auditive présente.

10. Prothèse auditive suivant l'une des revendications 7 à 9, dans laquelle le paramètre soi-même, qui est réglable, peut, en fonction d'une situation auditive présente, être réglé automatiquement par le dispositif de réglage.
